# FASCICULE DE BREVET EUROPEEN

(11) **EP 3 700 006 B1**
(45) Date de publication et mention de la délivrance du brevet: **05.06.2024**
(21) Numéro de dépôt: 20000073.5
(22) Date de dépôt: 19.02.2020
(51) Int. Cl.: H01Q 1/12, H01Q 3/08

(54) **DISPOSITIF POLYVALENT DE MONTAGE D'UN APPAREILLAGE SUR UNE PLATEFORME**
MEHRZWECKVORRICHTUNG ZUR MONTAGE EINER APPARATUR AUF EINE PLATTFORM
MULTI-PURPOSE DEVICE FOR INSTALLING AN APPARATUS ON A PLATFORM

(30) Priorité: 20.02.2019 FR 1901712; 14.11.2019 FR 1912682; 01.12.2019 FR 1913581
(43) Date de publication de la demande: 26.08.2020
(73) Titulaire: Pillosio, Luigi, 94120 Fontenay Sous Bois (FR)
(72) Inventeur: Pillosio, Luigi, 94120 Fontenay Sous Bois (FR)

(56) Documents cités:
- FR-A1- 2 823 014
- FR-A1- 2 898 180
- GB-A- 635 821
- US-A1- 2014 009 330

## Description

L'invention a pour objet un dispositif polyvalent de montage d'un appareillage tel qu'une ou plusieurs antennes de télécommunication, à partir d'une plateforme surélevée.

Le développement des réseaux de télécommunications nécessite la mise en place, sur le territoire, d'un grand nombre d'antennes de réception et d'émission des ondes

Pour permettre une bonne transmission des ondes, ces antennes doivent être placées en position élevée. On peut construire, à cet effet, des pylônes mais ceux-ci sont peu esthétiques et coûteux et, souvent, mal acceptés par les riverains. Lorsque cela est possible, en particulier en zone urbaine, on préfère, donc, installer les antennes sur des plateformes surélevées, en particulier les terrasses d'immeubles de grande hauteur dominant l'environnement

Les antennes sont constituées, habituellement, de panneaux servant pour l'émission et la réception des signaux et dont les dimensions sont variées, par exemple une hauteur pouvant dépasser 2,60 m pour une largeur d'environ 55 cm et une épaisseur comprise entre 30 et 55 cm. Ces antennes peuvent être fixées par des brides sur des mâts métalliques verticaux fixés à leur base sur une embase scellée sur la terrasse formant le toit de l'immeuble.

Cependant, l'antenne doit être accessible pour procéder à des opérations de maintenance ou de réglage. En effet, cette antenne doit être dirigée vers la zone d'où viennent les signaux ou bien celle vers laquelle ils doivent être émis. Il faut donc pouvoir régler l'azimut, c'est-à-dire l'angle d'orientation horizontale de l'antenne ou bien le tilt, c'est-à-dire l'angle de l'antenne par rapport à la verticale.

Pour effectuer de tels réglages ou, éventuellement, remplacer l'antenne, un opérateur doit donc pouvoir accéder à celle-ci, par exemple au moyen d'une échelle. Toutefois, sur un immeuble de grande hauteur, ces opérations peuvent être dangereuses et il est donc préférable de rabattre l'antenne à l'horizontale pour procéder aux opérations de maintenance au niveau de la plateforme.

A cet effet dans un dispositif de ce type, décrit, dans le document FR 2 844 640, le mât de support de l'antenne est relié à l'embase fixée sur la terrasse par un organe de liaison articulé autour d'un axe de façon à pouvoir rabattre le mât, avec l'antenne, de la position de service verticale à la position horizontale de maintenance et réciproquement. Pour faciliter la manoeuvre, le mât peut être relié à l'embase fixe par un ressort de compensation du poids de l'appareillage.

Cependant, une telle antenne se dressant verticalement au dessus d'une terrasse élevée est très visible. Il est, certes prévu, dans le document FR 2 844 640 cité plus haut, d'équiper le mât d'un radôme cylindrique entourant l'antenne et donnant à l'ensemble l'aspect d'un fausse cheminée mais le résultat reste peu esthétique, d'autant plus que l'on peut être amené à poser plusieurs antennes sur une même terrasse, en raison du développement des réseaux.

D'autre part, les terrasses d'immeubles sont soumises à des vents parfois violents qui nécessitent un haubanage du mât et sont, en outre, souvent encombrées par des cheminées, des appareillages de commande des ascenseurs ou des installations de climatisation. Il est, donc, parfois difficile de trouver un emplacement bien orienté permettant, non seulement de fixer le mât sur la terrasse en position verticale de service mais aussi de disposer de l'espace libre nécessaire pour rabattre l'antenne en position horizontale d' entretien.

C'est pourquoi, il est souvent jugé préférable de faire descendre l'antenne verticalement le long de la façade de l'immeuble au dessous du niveau de la terrasse afin qu'elle soit moins visible et moins soumise au vent. Dans ce cas, l'antenne est généralement montée sur un organe de support allongé qui est fixé à l'extrémité libre d'un bras de suspension s'étendant horizontalement en porte à faux à partir d'une pièce d'embase scellée sur la plateforme, et à un niveau lui permettant de passer au dessus de l'acrotère qui, souvent, limite la terrasse.

Toutefois, il faut aussi avoir la possibilité de ramener l'antenne au dessus de la plateforme, pour procéder, en toute sécurité, à des opérations de réglage et d'entretien ou pour la remplacer.

Divers dispositifs de suspension ont été proposés à cet effet.

Ainsi, le document FR 2 815 476 décrit un dispositif de suspension dans lequel l'antenne est montée coulissante verticalement le long d'un organe de support formant un guidage vertical qui descend le long de la façade et est fixé par une articulation à l'extrémité d'un bras de suspension horizontal passant au dessus de l'acrotère. Pour passer en position d'entretien au dessus de la plateforme, l'antenne est d'abord relevée par coulissement le long de ce guide vertical, dans une position haute pour laquelle son centre de gravité se trouve au niveau de l'articulation sur l'extrémité du bras de suspension. Un mécanisme commande, alors, le basculement de l'organe de support avec l'antenne autour de l'axe d'articulation pour l'appliquer, en position horizontale, sur le bras de suspension que l'on peut alors faire tourner autour de l'axe vertical de l'embase pour placer l'ensemble dans une position horizontale d'entretien, parallèle à la façade.

Un tel dispositif fait appel à des mécanismes assez complexes de commande du coulissement et du basculement de l'antenne. Or, de tels mécanismes sont placés à l'extérieur et, donc, soumis aux intempéries pendant d'assez longues périodes, ce qui entraîne un risque de blocage de l'ensemble. Dans une une disposition plus simple, décrite dans le document FR 2 824 956, le bras de suspension forme une potence basculante portant, à son extrémité libre, l'organe de support de l'antenne et formant une poutre de support montée rotative, autour d'un axe horizontal, sur un berceau qui prend appui sur une embase fixe avec possibilité de rotation autour d'un axe vertical. Il est ainsi possible, par rotation autour de l'axe horizontal, de placer le bras en position verticale, avec l'antenne à l'horizontale, puis de faire tourner le berceau portant l'ensemble autour de l'axe vertical pour faire passer l'antenne au dessus de la plateforme, dans une position d'entretien parallèle à la façade. Cependant, pour compenser le poids de l'appareillage et faciliter le basculement du bras de suspension, celui-ci doit être prolongé au delà de l'axe horizontal de rotation, par une partie portant, à son extrémité opposée, un contrepoids d'équilibrage du poids de l'appareillage. Il en résulte un allongement du bras qui doit être placé à une certaine hauteur au dessus de la plateforme pour permettre le basculement de l'ensemble. De ce fait, l'ensemble du dispositif est assez encombrant et il est parfois difficile de trouver un espace libre suffisant pour le monter sur la plateforme. C'est pourquoi, le document FR 2 824 956 prévoit d'appliquer l'embase fixe sur la face latérale de l'acrotère, le berceau de support étant placé au dessus du niveau supérieur de celle-ci. Mais un acrotère n'est pas, normalement, prévu pour supporter une charge aussi importante.

Il est, donc, préférable que l'antenne soit amenée dans un plan horizontal par pivotement autour de l'axe du bras de support qui reste, alors, horizontal et tourne, ensuite, autour d'un axe vertical pour amener l'antenne au dessus de la plateforme.

A cet effet, dans une autre disposition connue, décrite par le document FR 2 823 014, le dispositif de montage de l'antenne comprend un bras de suspension qui s'étend en porte-à-faux, suivant un axe horizontal, à partir d'une embase fixée sur la plateforme, jusqu'à une extrémité libre de support de l'antenne dans une position verticale de service, perpendiculaire à l'axe horizontal du bras qui est, en outre, monté pivotant autour de cet axe sur un ensemble de support prenant appui sur l'embase et monté rotatif sur celle-ci autour d'un axe vertical. De la sorte, l'antenne étant suspendue, en position de service, le long de la paroi limitant la plateforme, il est possible de la faire pivoter autour de l'axe horizontal du bras, pour la relever en position horizontale, au dessus du niveau de la plateforme, puis de faire tourner le bras de suspension avec l'ensemble de support, autour de l'axe vertical de rotation, afin d'amener l'antenne dans une position sécurisée d'interention, sur le coté de la paroi opposé à celui sur lequel elle est placée en cours de fonctionnement.

Pour cela, l'ensemble de support comprend un manchon cylindrique fixé sur une platine médiane prenant appui sur l'embase, par l'intermédiaire d'un tube centré sur une tige de fixation du manchon, qui forme un pivot à axe vertical pour l'ensemble de support par rapport à l'embase.

D'autre part, le bras tubulaire de suspension est enfilé avec jeux dans le manchon de diamètre supérieur et repose sur deux demi-colliers inférieurs qui sont fixés sur les deux extrémités du manchon et coopèrent avec deux demi-colliers supérieurs pour former ensemble un palier complet pouvant être serré pour assurer l'immobilisation du bras, ou bien desserré pour permettre le pivotement du bras à l'intérieur du manchon, autour de l'axe horizontal.

Dans toutes ces dispositions connues, les mécanismes de support et de pivotement du bras autour de son axe horizontal sont placés à l'extérieur et, donc, soumis aux intempéries, ce qui entraîne, à la longue, un risque de blocage des parties pivotantes.

Pour résoudre de tels problèmes, le même inventeur a déjà proposé, dans le brevet français N° 2 898 180, de réaliser un bras de support de l'appareillage constitué de deux parties coaxiales enfilées l'une dans l'autre, respectivement une partie externe portant l'appareillage et montée pivotante, autour d'un axe horizontal, sur une partie interne prenant appui, sur une embase fixée sur la plateforme, avec possibilité de rotation autour d'un axe vertical.

En position de service, l'antenne est suspendue, le long de la façade, à l'extrémité libre de la partie externe pivotante du bras qui s'étend jusqu'à l'extérieur de la plateforme. Pour passer en position de maintenance, on commande d'abord le pivotement de la partie externe du bras de support autour de son axe, pour amener l'antenne en position horizontale, puis on commande une rotation de l'ensemble du bras autour de l'axe vertical de l'embase pour faire venir l'antenne au dessus de la plateforme, afin de procéder confortablement aux opérations d'entretien.

En situation normale, une telle disposition donne entière satisfaction. Cependant, l'ensemble de l'organe de support et de l'appareillage est relativement lourd et le montage des deux parties du bras de suspension emmanchées l'une dans l'autre détermine des frottements importants qui peuvent entraîner un blocage du pivotement.

C'est pourquoi, dans une autre disposition, décrite dans le même document FR 2 898 180, les deux parties respectivement interne et externe, du bras de suspension ne sont plus emmanchées mais placées dans le prolongement l'une de l'autre en et reliées, à leurs extrémités en vis à vis, par deux flasques de jonction circulaires appliqués et serrés l'un contre l'autre par des boulons fixés sur l'un des flasques et passant dans des lumières circulaires ménagées sur l'autre flasque, afin de permettre une rotation d'un quart de tour,autour de l'axe, de la partie externe du bras, après desserrage des boulons. Il faut, cependant, maintenir le centrage sur l'axe de pivotement des deux parties du bras. Pour cela, l'un des flasques est muni d'un collet circulaire lubrifié s'étendant en saillie et s'engagent dans une portée cylindrique ménagée sur l'autre flasque. Cependant, en raison de l'effet de bras de levier résultant de la longueur du bras de suspension, il existe encore un certain risque de blocage du pivotement.

Bien d'autres dispositions ont été proposées pour monter un appareillage sur une plateforme surélevée mais il existe toujours un risque de blocage des divers mécanismes prévus pour placer l'antenne en position relevée et la faire venir au dessus de la plateforme.

Or l'évolution de la technique conduit à une augmentation sensible du poids de l'appareillage et, par conséquent, des risques de blocage, à moins d'utiliser des dispositions plus complexes et plus coûteuses. L'invention a, donc, pour objet de remédier à de tels inconvénients grâce à une nouvelle disposition particulièrement simple, qui permet, par une meilleure répartition des différentes charges, de réduire et, même, de supprimer pratiquement tous les risques de blocage des parties tournantes pendant le passage de la position de service le long de la façade à la position d'entretien au dessus de la plateforme. Mais en outre, les dispositions selon l'invention permettent de réaliser un ensemble particulièrement compact pouvant être placé sur des plateformes relativement encombrées.

Grâce à l'invention, il sera donc possible de proposer aux opérateurs un dispositif polyvalent pouvant être utilisé, non seulement pour suspendre l'appareillage le long de la façade, mais également pour le fixer sur un mât vertical avec possibilité de rabattage en position horizontale d'entretien et répondant, ainsi, à tous les besoins.

L'invention concerne, donc, un dispositif polyvalent de montage d'un appareillage sur une plateforme, comportant un bras de suspension de l'appareillage s'étendant, suivant un axe horizontal, à partir d'une embase fixée sur la plateforme jusqu'à une extrémité libre portant un organe de support de l'appareillage dans une position perpendiculaire à l'axe horizontal et monté pivotant autour dudit axe horizontal sur un ensemble de support prenant appui sur l'embase et monté rotatif sur celle-ci autour d'un axe vertical, des moyens de commande du pivotement du bras de suspension autour de l'axe horizontal, permettant de faire pivoter l'appareillage, depuis une position de service verticale jusqu'à une position relevée et des moyens de commande du pivotement dudit bras avec l'ensemble de support, autour de l'axe vertical de rotation, permettant d'amener l'appareillage dans une position d'entretien au dessus du niveau de la plateforme, dispositif dans lequel le bras de suspension est constitué de deux parties disposées dans le prolongement l'une de l'autre le long de l'axe horizontal, respectivement une partie externe pivotante portant, à son extrémité libre, l'organe de support de l'appareillage et une partie d'appui interne constituant l'ensemble rotatif de support du bras et prenant appui sur l'embase fixe avec possibilité de rotation autour de l'axe vertical, lesdites deux parties, respectivement interne et externe du bras étant reliées, à leurs extrémités en vis-à-vis, par deux flasques de jonction maintenus appliqués l'un sur l'autre par des moyens de serrage amovibles, respectivement un flasque fixe de jonction fixé sur un coté externe de la partie interne d'appui du bras et un flasque de jonction tournant fixé sur une extrémité interne de la partie externe pivotante.

Conformément à l'invention, la partie interne d'appui du bras sur l'embase forme un boîtier creux dans lequel sont enfermés tous les mécanismes, ledit boîtier étant limité par une paroi rigide cylindrique centrée sur l'axe horizontal du bras et s'étendant, entre un coté externe sur lequel est fixé le flasque fixe de jonction et un coté interne fermé sur lequel sont montés les moyens de commande du pivotement de la partie externe du bras autour de l'axe horizontal, de part et d'autre d'une partie centrale prenant appui sur l'embase fixe par l'intermédiaire d'un palier de centrage sur l'axe vertical de rotation du bras et la partie externe pivotante du bras est portée, après desserrage des flasques de jonction, par un arbre de centrage monté rotatif, autour de l'axe horizontal, sur deux paliers à roulements écartés, prenant appui sur la paroi cylindrique du boîtier, de part et d'autre du palier de centrage sur l'axe vertical, ledit arbre de centrage s'étendant axialement, dans le prolongement de la partie externe pivotante du bras, sur une longueur supérieure à celle du boîtier, entre deux extrémités dépassant à l'extérieur de celui-ci, respectivement une extrémité interne sur laquelle est calé en rotation le moyen de commande du pivotement et une extrémité externe qui traverse le plan du flasque fixe de jonction et est soudée sur la partie centrale du flasque tournant de telle façon que l'ensemble constitué par la partie externe pivotante du bras prolongée par ledit arbre de centrage forme une pièce monobloc.

Dans un mode de réalisation préférentiel, le flasque tournant est muni, dans sa partie centrale, d'un orifice dans lequel s'engage l'extrémité externe de l'arbre de centrage qui est soudée sur le pourtour dudit orifice central, de façon à solidariser la partie pivotante du bras avec l'arbre de centrage qui sert, ainsi, d'une part à transmettre le couple de commande du pivotement appliqué sur son extrémité interne par le moyen de commande de pivotement et, d'autre part, à reprendre la charge de la partie pivotante du bras pour la transmettre à la partie interne d'appui par les deux paliers à roulements écartés.

D'autre part, le flasque fixe de jonction forme une plaque annulaire munie d'un orifice central de même diamètre que le boîtier cylindrique afin d'être enfilé et soudé sur le coté externe de celui-ci, perpendiculairement à l'axe.

Selon une autre caractéristique préférentielle, le moyen de commande de la rotation de la partie pivotante du bras est un réducteur à vis sans fin monté dans un carter fixé sur le coté interne du boîtier et comprenant une vis sans fin engrenant avec une roue à denture hélicoïdale, qui est enfilée et calée en rotation sur une tige axiale s'étendant au-delà de l'extrémité interne de l'arbre de centrage et dans le prolongement de celui-ci, à l'extérieur du boîtier.

Dans ce cas, la roue et la vis sans fin du réducteur sont placées entre deux parois latérales du carter qui sont montées rotatives sur des roulements enfilés aux deux extrémités de la tige axiale.

Par ailleurs, dans le cas où la partie supérieure de l'embase est en forme de colonne cylindrique centrée sur un axe vertical, il est particulièrement avantageux que le boîtier formant la partie interne d'appui du bras soit fixé dans sa partie centrale sur une pièce de centrage axial formée d'un tube cylindrique centré sur un axe perpendiculaire à celui du boîtier et venant s'enfiler avec jeu sur la colonne cylindrique de l'embase qui est fermée, à sa partie supérieure, par une plaque portant le palier de centrage vertical du bras qui comporte, de préférence, une bille porteuse unique prenant appui sur une face centrale inférieure du boîtier creux et reposant sur un roulement à billes monté sur la plaque de fermeture supérieure de la colonne de l'embase.

Selon une autre caractéristique préférentielle de l'invention, ce tube de centrage prend appui sur la colonne de l'embase par l'intermédiaire d'au moins deux chemins de roulement horizontaux ménagés sur au moins deux niveaux écartés en hauteur et interposés entre la face cylindrique externe de la colonne et la face interne de la paroi du tube de centrage.

Dans ce cas, chaque chemin de roulement comprend avantageusement une série de billes jointives disposées sur la périphérie de la colonne entre deux collets circulaires soudés sur la face externe de celle-ci et s'étendant horizontalement sur deux niveaux écartés d'une hauteur correspondant au diamètre des billes et l'espace entre les collets est rempli d'une couche de graisse de maintien des billes par adhérence. A cet effet, le tube de centrage est muni, au niveau correspondant à chaque chemin de roulement, dans la position d'appui du boîtier sur le palier, d'au moins un orifice traversant la paroi du tube et pouvant être équipé d'un graisseur pour l'introduction sous pression de graisse dans l'espace entre les collets.

D'autre part, pour assurer une liaison d'encastrement entre le bras de support et le tube de centrage axial, ce dernier peut être muni, à sa partie supérieure, de deux orifices circulaires alignés dans lesquels peut être enfilée et soudée la paroi cylindrique du boîtier, ce dernier prenant appui, dans sa partie centrale, sur le palier de centrage vertical, par l'intermédiaire d'une plaque transversale soudée sur le tube de centrage et passant légèrement au dessous de la paroi cylindrique du boîtier, de façon que ce dernier ne risque pas d'être déformé par les efforts d'appui sur le palier.

Selon une autre caractéristique particulièrement avantageuse de l'invention, un tel dispositif peut être utilisé pour le montage sur une plateforme, d'un appareillage comportant au moins deux antennes placées l'une à coté de l'autre, le dispositif comprenant, alors, au moins deux organes allongés de support des antennes, respectivement un premier organe allongé de support d'une première antenne formant un mât fixé sur l'extrémité de la partie pivotante du bras et portant un second organe allongé de support d'une seconde antenne qui est relié au premier organe de support et maintenu écarté de celui-ci par des entretoises.

Par ailleurs, un dispositif de montage selon l'invention pourra être utilsé, soit pour suspendre l'appareillage le long de la façade d'un immeuble, soit pour le fixer sur un mât vertical posé sur la plateforme et rabattable en position horizontale d'entretien, même lorsque la plateforme est relativement encombrée. Dans ce cas, en effet, le mât de support étant fixé à l'extrémité de la partie externe pivotante du bras, la longueur de celle-ci pourra être déterminée de façon que l'ensemble puisse être istallé dans un espace de dimensions réduites, la possibilité de rotation du dispositif autour de l'axe vertical permettant d'orienter avec précision le bras de support pour déposer l'appareillage en position d'entretien sur une zone libre de la plaforme.

En outre, pour faciliter le montage, sur une plateforme, de l'ensemble du dispositif, la paroi cylindrique du tube de centrage ainsi que la colonne de l'embase peuvent avantageusement être percées, d'orifices diamétralement opposés, placés de façon à venir en coïncidence au même niveau, dans la position d'appui du boîtier sur le palier, pour le passage d'une tige de blocage amovible permettant une solidarisation provisoire des deux parois enfilées l'une dans l'autre pendant le transport du bras de support avec l'embase sur le site de montage.

De la sorte, après la construction en atelier d'une embase ayant une partie supérieure en forme de colonne et comportant, à sa base, une plaque de fixation sur la plateforme, ainsi que d'un bras de support comprenant une partie externe pivotante et une partie interne d'appui formée d'un boîtier rigide fixé sur un tube de centrage qui est équipé, à l'avance, de deux chemins de roulement écartés, la colonne de l'embase est, d'abord, enfilée dans le tube de centrage et solidarisée de façon amovible avec celui-ci, afin de pouvoir transporter l'ensemble sur le site de montage de l'appareillage et l'embase est, alors, fixée sur la plateforme par sa plaque de fixation puis désolidarisée du tube de centrage, le dispositif étant, alors prêt pour la mise en service de l'appareillage.

D'autres caractéristiques avantageuses apparaîtront dans la description suivante de certains modes de réalisation, décrits à titre d'exemple et représentés sur les dessins annexés
La figure 1 est une vue, en coupe axiale, de l'ensemble du dispositif de montage.
La figure 2 est une vue de coté, en, en élévation, de l'ensemble du dispositif de montage.
La figure 3 est une vue de détail de la partie supérieure de l'embase, le réducteur étant enlevé.
La figure 4 représente l'élévation suivant la coupe AA de l'appareillage.
La figure 5 est une vue partielle, à échelle agrandie, du palier de centrage vertical du bras de support.
La figure 6 est une vue partielle, à échelle agrandie, de la jonction entre les flasques de jonction des deux parties du bras support.
La figure 7 est une vue en coupe verticale, à échelle agrandie, de la pièce de centrage axial de la partie d'appui du bras de support sur l'embase.
La figure 8 est une vue en élévation du dispositif de montage d'une antenne suspendue le long de la façade d'un iimmeuble.
La figure 9 est une vue en élévation du dispositif de montage d'une antenne sur un mât vertical.
La figure 10 est une vue en élévation d'un dispositif portant deux antennes coplanaires.

La figure 1 montre, en coupe verticale, un mode de réalisation préférentiel d'un dispositif de suspension
(A) selon l'invention, placé sur une plateforme surélevée (B) et comportant un bras de suspension 1, centré sur un axe horizontal 10, qui s'étend, en position de service, jusqu'à l'extérieur de la plateforme
(B) et comprend deux parties placées dans le prolongement l'une de l'autre, respectivement une partie interne de support 11 prenant appui sur une embase 2 fixée sur la plateforme (B) et une partie externe pivotante 12 portant, à son extrémité libre, une plaque 13 de fixation d'un organe allongé 14 de support d'un appareillage tel qu'une antenne non représentée sur le dessin.

Dans la disposition représentée, en particulier, sur la figure 8, l'organe de support 14 de l'antenne est suspendu, en position de service, à l'extrémité de la partie externe 12 du bras 1 et peut être placé à l'horizontale pour passer en position d'entretien, au dessus de la plateforme B. Pour cela, la partie externe 12 du bras est montée pivotante, autour de l'axe horizontal 10, sur la partie interne 11 qui prend appui sur l'embase 2 par un palier 3 de centrage autour d'un axe vertical 20. Il est ainsi possible de placer d'abord l'appareillage en position horizontale, au dessus de l'acrotère, puis de faire tourner l'ensemble du bras autour de l'axe 20 afin de placer l'appareillage en position d'entretien au dessus de la plateforme.

Comme le montre en détail la figure 1, les deux parties 11 et 12 du bras 1 sont reliées par deux flasques de jonction appliqués l'un sur l'autre, respectivement un premier flasque 51 fixé sur le coté externe de la partie de support 11 du bras 1 et un second flasque 52 qui est fixé sur l'extrémité interne de la partie pivotante 12 portant l'appareillage et est maintenu appliqué sur le premier flasque 51 par des boulons de serrage 53 afin de solidariser les deux parties du bras.

Pour placer l'antenne en position horizontale, les boulons 53, sont desserrés de façon que les deux flasques 51, 52 puissent glisser l'un sur l'autre afin de permettre le pivotement de la partie externe 12 autour de l'axe horizontal 10. A cet effet, les boulons 53, montés sur le flasque tournant 52, passent dans des lumières circulaires 54 ménagées sur le flasque fixe 51.

Comme on l'a indiqué, la disposition décrite dans le brevet 2898180 présente plusieurs risques de blocage. En effet, pour maintenir l'alignement des deux parties 11, 12 du bras, l'un des flasques de jonction est muni d'un collet qui s'engage dans une portée cylindrique ménagée sur l'autre flasque. De plus, pour permettre la rotation du bras autour de l'axe vertical 20, la partie d'appui 11 est portée, soit par deux demi-coquilles serrées sur l'extrémité tubulaire de l'embase et reposant sur un collet circulaire, soit par un pied vertical muni, à sa base, d'un plateau reposant sur un plateau correspondant de l'embase.

Or, comme la partie d'appui 11 du bras doit être assez longue pour passer au dessus de l'acrotère, il en résulte un effet de bras de levier qui entraîne des risques de blocage, non seulement du pivotement de l'antenne autour de l'axe horizontal, mais également de la rotation de l'ensemble autour de l'axe vertical et de tels risques sont d'autant plus importants que le dispositif est placé à l'extérieur et que les divers mécanismes et articulations sont soumis aux intempéries pendant un temps assez long entre deux périodes d'entretien ou de réglage de l'appareillage.

La présente invention a donc pour objet une disposition nouvelle de l'ensemble des parties tournantes permettant d'éviter ou, au moins, de réduire les risques de blocage, d'une part grâce à une excellente répartition des charges appliquées et, d'autre part, grâce à une meilleure protection des divers mécanismes contre les intempéries et les risques de pollution diverses.

Tout d'abord, la partie d'appui 11 du bras 1 est constituée d'un tube rigide à axe horizontal formant un boîtier cylindrique 4 centré sur l'axe horizontal 10, qui prend appui sur l'embase 2 dans sa partie centrale 43 en reposant sur un palier 3 de centrage sur l'axe vertical de rotation 20. De plus, ce boîtier 4 ne s'étend que sur une longueur réduite, de part et d'autre de l'axe, entre un coté externe 42 de maintien de la partie pivotante 12 du bras et un coté interne 41 sur lequel sont montés des moyens 7 de commande du pivotement de la partie externe 12 autour de l'axe horizontal 10 du boîtier tubulaire 4 formant la partie interne 11 d'appui du bras 1.

D'autre part, la partie externe pivotante 12 du bras prend appui sur la partie interne 11 par l'intermédiaire d'un arbre de centrage 6 qui s'étend axialement à l'intérieur du boîtier 4, dans le prolongement de la partie 12 et forme avec celle-ci une pièce monobloc, comme le montre la figure 3. Cet arbre 6 est centré et prend appui sur la paroi externe cylindrique 40 du boîtier 4 par l'intermédiaire de deux paliers à roulement écartés 63, 64 placés aux deux extrémités du boîtier 4, de part et d'autre de l'axe vertical de rotation 20 et maintenus écartés par un tube entretoise 65 dans lequel est enfilé, avec jeu, l'arbre de centrage 6.

Ainsi, la charge et les couples de rotation appliqués par la partie pivotante 12 sur la partie d'appui 11 sont repris et transmis à celle-ci, non pas par les flasques de jonction 52, 51 appliqués l'un sur l'autre, mais par les deux roulements 63, 64 de l'arbre de centrage 6 qui prennent appui aux deux extrémités du boîtier 4, en deux zones écartées de part et d'autre du palier 3 de centrage sur l'axe vertical de rotation 20.

Comme la partie interne 11 du bras 1 prend appui sur l'embase 2 dans la partie centrale 43 du boîtier 4 de longueur réduite, le plan de jonction avec la partie externe pivotante 12 est plus rapproché que précédemment de l'axe vertical de pivotement 20 du bras 1 dont la plus grande longueur est, ainsi, constituée par la partie externe 12 qui s'étend au dessus de l'acrotère (E) pour dépasser à l'extérieur de la plateforme.

Toutes les charges sont, ainsi, appliquées symétriquement et de façon équilibrée autour de l'axe vertical 20 en évitant les risques de blocage dus, souvent, aux effets de porte-à-faux. De plus, tous les mécanismes sont enfermés dans le boîtier 4 et ainsi, protégés contre les intempéries et les divers risques de pollutions.

Par ailleurs, l'arbre 6 s'étend sur une longueur supérieure à celle du boîtier 4 entre deux extrémités dépassant à l'extérieur de celui-ci, respectivement une extrémité interne 61 sur laquelle peut être appliqué un couple de commande du pivotement de la partie externe pivotante 12, et une extrémité externe 62 qui traverse le plan du flasque fixe de jonction 51 et est soudée sur la partie centrale du flasque tournant 52, celui-ci étant muni d'un orifice central à section polygonale dans lequel s'engage l'extrémité 62, de section conjuguée, de l'arbre 6 qui sert, ainsi, d'une part à transmettre le couple de commande du pivotement appliqué sur l'extrémité interne 61 et, d'autre part, à reprendre la charge de la partie externe 12 pour la transmettre à la partie d'appui 11 par les deux roulements écartés 63, 64.

Comme la charge supportée par la partie externe 12 du bras 1 est appliquée seulement sur l'extrémité externe 62 de l'arbre 6 et que celui-ci est maintenu centré sur l'axe horizontal 10 du boîtier 4 par les deux roulements 63, 64, le flasque tournant 52 reste maintenu dans un plan perpendiculaire à l'axe 10, de même que le flasque fixe 51 sur lequel il est appliqué, ce qui permet d'éviter des frottements excessifs pouvant bloquer le pivotement..

Comme le montre la vue de détail de la figure 6, pour permettre le passage de l'extrémité 62 de l'arbre de centrage 6, le premier flasque 51 comporte un orifice central 55 de même diamètre que le boîtier cylindrique 4 afin d'être enfilé et soudé sur le coté externe 42 de celui-ci, au niveau du roulement externe 63. En cas de besoin, pour mieux assurer la solidarisation de l'arbre 6 avec la partie pivotante 12, une douille 56 enfilée sur l'extrémité 62 de l'arbre 6 pourrait être soudée sur le flasque tournant 52, autour de l'orifice central de celui-ci.

Par ailleurs selon une autre caractéristique importante de l'invention, pour maintenir l'horizontalité de l'axe 10 du bras 1, le boîtier 4 est fixé, dans sa partie centrale 43, sur une pièce 8 de centrage sur l'axe vertical 20 de l'embase 2, constituée d'un tube cylindrique 80 qui est centré sur un axe perpendiculaire à celui du boîtier et peut être enfilé avec jeu sur une colonne cylindrique 21 à axe vertical, formant au moins la partie supérieure de l'embase 2.

Cette colonne 21 est fermée, à sa partie supérieure, par une plaque 22 portant le palier de centrage 3 sur lequel prend appui le boîtier 4 et elle peut constituer l'ensemble de l'embase 2 qui est fixée et maintenue encastrée, à son extrémité inférieure, sur une plaque de base 23, appliquée et scellée sur la plateforme (B).

Pour solidariser le tube 80 avec le boîtier 4, celui-ci est enfilé dans deux orifices circulaires alignés 81 ménagés à la partie supérieure du tube 80, au dessous d'une plaque de fermeture 82 et sur le pourtour desquels est soudée la paroi externe cylindrique 40 du boîtier 4.

Par ailleurs, comme le montrent en détail les figures 5 et 7, pour assurer le centrage, sur la colonne d'embase 21, du boîtier 4 formant la partie interne d'appui 11 du bras 1, le palier axial 3 comprend, avantageusement, une bille unique 31 centrée sur l'axe 20 et reposant sur une cage à billes circulaire interposée entre une plaque supérieure de maintien des billes et une cuvette fixée sur le corps 34 du palier qui est encastré dans la plaque 22 de fermeture de la colonne 21 de l'embase 2.

De préférence, la partie centrale 43 du boîtier 4 prend appui sur le palier 3 par l'intermédiaire d'une plaque transversale 45 soudée sur le tube de guidage 80 et placée légèrement au dessous de la partie inférieure de la paroi cylindrique 40 du boîtier 4, afin d'éviter un risque de déformation de celui-ci sous l'effet de cet appui ponctuel.

On réalise, de la sorte, une répartition des charges de façon bien centrée sur l'axe vertical 20 de la colonne 2, ce qui permet, déjà, de réduire les risques de blocage de la rotation du bras 1 qui est maintenu à l'horizontale par le tube de centrage axial 80.

Cependant comme on l'a indiqué, l'évolution actuelle de la technique conduit à une augmentation du poids de l'appareillage et, par conséquent, de l'effet de porte à faux appliqué sur le bras 1 et son tube de centrage 80.

C'est pourquoi, pour réduire encore plus les risques de blocage de la rotation du bras 1, le tube de centrage 80, qui est enfilé avec jeu sur la colonne 21, prend appui sur celle-ci par l'intermédiaire de deux chemins de roulement horizontaux 9, 9', ménagés sur deux niveaux écartés en hauteur de la colonne 21 de l'embase 2.

Comme le montre la figure 7, chaque chemin de roulement 9, 9' comprend une rangée de billes 91, 91', disposées jointivement le long de la périphérie de la colonne 21, entre deux collets circulaires 92, 93 écartés l'un de l'autre d'une distance correspondant au diamètre des billes 91 et constitués, chacun, de deux demi-couronnes soudées sur la paroi externe cylindrique 24 de la colonne 21.

Les deux rangées de billes 91, 91' sont centrées, respectivement, sur deux plans P, P' perpendiculaires à l'axe 20 de la colonne 21 et écartés en hauteur d'une distance H permettant d'assurer le maintien à l'horizontale du bras 1, compte tenu de l'effet de porte à faux, grâce à la rigidité du boîtier 4, de la colonne 21 et de la pièce de centrage 8.

Pour mieux résister aux efforts de renversement, le collet supérieur 93 du chemin de roulement supérieur 9 est plus épais que le collet inférieur 92, la disposition étant inversée pour le chemin de roulement inférieur 9'.

Il serait possible de réaliser les chemins de roulements à billes 9, 9' de façon classique, les billes 91 étant maintenues dans des cages interposées entre les collets 92, 93. Cependant, pour ne pas augmenter la largeur de l'espace (e) entre la face interne 84 du tube 80 et la face externe 24 de la colonne 21, il est préférable que cette largeur corresponde, au jeu près, au diamètre des billes 91.

Dans ce cas et selon une autre caractéristique de l'invention, les billes peuvent être maintenues simplement par adhérence dans une couche de graisse remplissant l'espace entre les collets 92, 93. Pour cela, le tube pourra être muni, au niveau de chaque chemin de roulement 9, 9', d'orifices 85, 85' permettant d'adapter un graisseur (non représenté) d'injection de graisse entre les collets circulaires.

D'autre part, le tube de centrage 80 peut, avantageusement, être muni d'une pluralité de vis 83 à axe horizontal, qui prennent appui sur la colonne 21 de l'embase 2 pour bloquer le bras 1 en position de service par serrage des vis 83 et pour permettre sa rotation autour de l'axe vertical 20, en position légèrement desserrée.

Par ailleurs, il faut prévoir une augmentation sensible du poids et des dimensions des appareillages qui devront être posés sur des plateformes souvent encombrées. De ce fait, les moyens de commande des mouvements du bras et de l'antenne pour rabattre celle-ci à l'horizontale et l'amener au dessus de la plateforme devront, non seulement, exercer un couple de pivotement correspondant au poids important des masses en mouvement mais, en outre, permettre un contrôle suffisamment souple et précis des déplacements de l'antenne pour le rabattement et le dépôt de celle-ci, en position d'entretien, dans un espace souvent resserré, compte tenu de l'encombrement de la plateforme.

C'est pourquoi, selon une autre caractéristique importante de l'invention, le moyen de commande du pivotement est constitué par un réducteur à vis sans fin 7 fixé sur le coté interne 41 du boîtier 4 qui est fermé, à cet effet, par une plaque annulaire 44 munie d'oreilles latérales de fixation du réducteur 7, de la façon représentée sur la figure 3.

De façon connue, ce réducteur 7 comprend, à l'intérieur d'un carter 70, une vis sans fin 71 engrenant sur une roue 72 à denture hélicoïdale qui est enfilée et calée en rotation par clavetage, sur une tige axiale 66 fixée sur l'extrémité interne 61 de l'arbre 6 et s'étendant dans le prolongement de celui-ci, à l'extérieur du boîtier 4.

L'ensemble du mécanisme est placé entre les deux parois latérales 73 du carter 7 qui sont portées par des paliers 74 enfilés aux deux extrémités de la tige axiale 66.

Une manivelle 75 ou un moteur permet, par rotation de la vis sans fin 71 et de la roue dentée 72, de commander de façon souple, précise et sans risque de blocage, le pivotement de la partie externe 12 du bras 1 et de l'appareillage 14, même en cas de poids important de celui-ci.

Il est encore à noter que, par construction, tous les mécanismes de commande du pivotement de l'antenne sont enfermés dans le carter du réducteur 7 et, par conséquent, à l'abri des intempéries, ce qui permet d'éviter les risques de blocage.

De façon particulièrement avantageuse, pour la réalisation d'un tel dispositif selon l'invention, les différents composants peuvent être d'abord fabriqués en atelier et assemblés pour essai. On dispose, ainsi, d'une part d'un bras complet comportant les deux parties 11, 12 reliées par les flasques 51, 52, ainsi que le tube de centrage 80 fixé sur le boîtier 4 et, d'autre part, de la colonne 21 équipée de la plaque de scellement 23, des collets de maintien des deux chemins de roulement, soudés sur sa face externe 24, ainsi que du palier de centrage 3 monté sur la plaque supérieure 22.

Cependant, pour la mise en place du dispositif sur la plateforme, il est préférable que le bras 1 soit monté à l'avance sur la colonne 21, avant le transport sur le site.

Pour cela, les deux chemins de roulement 9, 9' sont d'abord mis en place sur la colonne 21 en posant, entre les collets 92, 93 les billes jointives 91 qui sont maintenues par adhérence au moyen d'une couche de graisse. La colonne 21 ainsi équipée est, alors, enfilée dans le tube de centrage 80 du bras 1 jusqu'à ce que la bille 31 du palier 3 rencontre la plaque transversale d'appui 45 du boîtier 4.

L'ensemble est, alors, solidarisé provisoirement au moyen d'une tige de blocage 25 dont les extrémités passent dans deux paires diamétralement opposées d'orifices 26, 86 qui sont percés, respectivement, dans la paroi 24 de la colonne 21 et la paroi 80 du tube de centrage et placés de façon à venir en coïncidence dans la position d'appui, sur le palier 3, du boîtier 4 avec le tube 80. L'ensemble est bloqué de façon amovible par des écrous vissés sur les extrémités filetées de la tige 25.

La colonne 21 équipée de sa plaque de scellement 23 peut ainsi être transportée sur le site avec l'ensemble du bras de support 1, sans risque de perte des billes 91 des chemins de roulement 9, 9'. Après scellement de la colonne 21 dans la position requise sur la plateforme, la tige de blocage 25 peut être retirée.

De préférence, l'organe 14 de support de l'antenne et les moyens 7 de commande du pivotement sont fixés sur le bras 1 de façon amovible et peuvent, donc être montés après le scellement, sur la plateforme B, de l'embase 2.

L'antenne peut, alors, être fixée sur l'organe de support 14 du bras 1, puis placée en position de service, à l'extérieur de la plateforme.

Bien entendu, l'invention ne se limite pas aux détails du mode de réalisation qui vient d'être décrit à titre de simple exemple et qui pourrait faire l'objet de variantes entrant dans le cadre de protection défini par les revendications.

En particulier, les différents éléments du dispositif qui vient d'être décrit à titre de simple exemple, peuvent être réalisés et assemblés de différentes façons afin de répondre au mieux aux exigences de l'opérateur, compte tenu des particularités du site choisi pour l'implantation de l'appareillage et en particulier de l'encombrement de la plateforme.

La figure 8, par exemple, illustre le cas habituel d'un appareillage C fixé sur un organe de support allongé 14 qui est suspendu, le long de la façade F de l'immeuble, à l'extrémité 13 du bras de support 1. Ce dernier est bien centré, par le tube 80, sur la colonne verticale 21 formant l'embase et celle-ci est fixée, par la plaque inférieure 23, sur un plot de scellement 27 qui peut être placé à proximité de l'acrotère E ou, même, appliqué sur un acrotère incliné. La hauteur de ce plot 27 peut être réglée en fonction de celle de l'acrotère E.

La longueur de la partie pivotante 12 peut donc être réduite et, comme indiqué plus haut, la partie d'appui 11, bien équilibrée et centrée par le palier 3 sur l'axe vertical 20 peut également être assez courte, compte tenu des charges appliquées. La longueur globale du bras 1 étant, ainsi, réduite, il est plus facile, après avoir placé l'antenne à l'horizontale par pivotement autour de l'axe 10, de la faire passer au dessus de la plateforme et de l'orienter vers une zone libre de dépôt à l'horizontale dont la position peut être choisie en fonction des possibilités. L'ensemble du dispositif peut, ainsi, être placé sur une plateforme relativement encombrée, par exemple par divers accessoires ou des cheminées entre lesquelles il sera possible de délimiter un espace libre en forme de rectangle allongé correspondant aux dimensions de l'appareillage.

De même, en faisant varier la hauteur de la colonne d'embase 21, on pourrait régler le niveau du bras de support 1 par rapport à celui ce la plateforme, par exemple pour disposer de l'espace nécessaire à la mise en place de coffrets électroniques 18, de part et d'autre de l'embase 2.

Mais d'autres dispositions sont également possibles, par exemple pour le montage, sur une plateforme B, d'un appareillage fixé sur un mât vertical qui pourrait être placé, non pas au bord d'une terrasse mais, éventuellement au milieu de celle-ci, entre des cheminées ou d'autres accessoires, ou même sur une toiture.

Comme indiqué plus haut, le document FR 2 844 640 décrit une disposition de ce type dans laquelle, pour permettre le rabattement de l'antenne en position horizontale d'entretien, le mât de support vertical est relié à l'embase fixe par un organe de liaison articulé autour d'un axe horizontal.

Or, comme le montre la figure 9, l'utilisation, dans ce cas, d'un dispositif de montage selon la présente l'invention pourrait apporter de nombreux avantages.

En particulier, la répartition équilibrée des charges et l'utilisation d'un réducteur à vis sans fin pour commander le pivotement, autour de l'axe horizontal, du mât de support permettrait de commander le passage de la position verticale de service à la position horizontale d'entretien, de façon plus précise et sans avoir besoin d'un ressort pour compenser le poids de l'appareillage.

D'autre part, comme il n'est pas nécessaire de placer l'antenne à l'extérieur de la plateforme, la longueur de la partie pivotante 12 du bras peut être très réduite, par exemple de l'ordre de 25 cm. Même s'il faut tenir compte des dimensions du réducteur 7 ou d'une fausse cheminée 100 entourant l'antenne C, l'ensemble pourrait être installé sur un espace de dimensions réduites, de l'ordre de 1 m^{2.}

De plus, la possibilité de rotation du dispositif autour d'un axe vertical permettrait d'orienter avec précision le bras de support 1 pour déposer l'appareillage en position d'entretien sur une zone libre de dimensions limitées, entre les divers accessoires encombrant la plateforme.

Mais la figure 10 montre encore une autre possibilité intéressante d'application du dispositif selon l'invention.

Comme on l'a indiqué, en effet, un tel dispositif est prévu, essentiellement, pour permettre, sans risque de blocage, le rabattement en position horizontale d'entretien d'un appareillage ayant un poids important.

C'est le cas, en particulier, des appareillages de cinquième génération que l'on envisage d'installer maintenant. Or, pour éviter une multiplication des sites d'implantation des antennes, il serait intéressant d'utiliser, autant que possible, les mâts de support existant actuellement pour le réseau 4G.

Pour cela, Il sera nécessaire de monter sur le mât de support deux antennes, respectivement 4 G et 5 G, placées côte à côte, dans un même plan et à la même altitude.

La figure 10 montre une disposition de ce type.

Dans l'exemple représenté, le dispositif de montage est du même type que dans le cas de la figure 9 et comporte, comme précédemment, un mât vertical 14 porté par un organe 13 de fixation sur l'extrémité d'un bras de support horizontal 1 comportant une partie externe 12 montée pivotante, autour de l'axe 10, sur une partie interne 11 constituée d'un boîtier 4 prenant appui sur l'extrémité supérieure d'une colonne d'embase 21 et solidaire d'une pièce tubulaire 8 de centrage sur l'axe vertical 20 de la colonne 21.

Comme dans le cas de la figure 9, le mât 14 porte une antenne16 qui, dans le cas du réseau 4G, peut avoir une hauteur de 2,7 mètres environ. Pour développer un réseau SG, le même dispositif va être équipé d'un second mât 14' parallèle au premier mât et relié à celui-ci par des entretoises 17 de maintien de leur écartement, sur lequel pourra être fixée une seconde antenne 16'.

Pour le réseau 5 G, cette antenne 16' pourra, d'ailleurs, avoir une hauteur plus réduite, de l'ordre de 1m.

Ces deux antennes coplanaires 16, 16' pourront, comme dans les dispositions décrites plus haut, être orientées par rotation du bras 1 autour de l'axe vertical 20, pour le réglage en Azimut ou bien par pivotement autour de l'axe 10 pour le réglage de Tilt. De même, la longueur globale du bras 1 sera déterminée en tenant compte de l'espace occupé par les deux antennes pour permettre la rotation de l'ensemble autour de l'axe vertical 20 et son rabattement en position d'entretien, compte tenu de l'encombrement de la plateforme.

Par ailleurs, en allongeant la partie pivotante 12 du bras, il serait possible de faire passer les antennes 16, 16' à l'extérieur de la plateforme et de les faire descendre le long de la façade, de la façon représentée sur la figure 8.

Comme précédemment, la hauteur du bras de support 1 au dessus de la plateforme pourra être déterminée de façon à disposer de l'espace nécessaire pour placer des coffrets électroniques 18 de part et d'autre de l'embase 2.

## Revendications

1. - Dispositif polyvalent de montage d'un appareillage sur une plateforme, comportant un bras (1) de suspension de l'appareillage (C) s'étendant, suivant un axe horizontal (10), à partir d'une embase (2) fixée sur la plateforme (B) jusqu'à une extrémité libre (13) portant un organe (14) de support de l'appareillage (C) dans une position perpendiculaire à l'axe horizontal (10) et monté pivotant autour dudit axe horizontal (10) sur un ensemble de support (11) prenant appui sur l'embase (2) et monté rotatif sur celle-ci autour d'un axe vertical (20), des moyens de commande du pivotement du bras de suspension (1) autour de l'axe horizontal (10), permettant de faire pivoter l'appareillage (C), depuis une position de service verticale jusqu'à une position relevée et des moyens de commande du pivotement dudit bras (1) avec l'ensemble de support (11), autour de l'axe vertical de rotation (20), permettant d'amener l'appareillage (C) dans une position d'entretien au dessus du niveau de la plateforme (B), dans lequel le bras de suspension (1) est constitué de deux parties disposées dans le prolongement l'une de l'autre le long de l'axe horizontal (10), respectivement une partie externe pivotante (12) portant, à son extrémité libre (13), l'organe (14) de support de l'appareillage (C) et une partie interne (11) constituant l'ensemble rotatif de support du bras (1) et prenant appui sur l'embase (2) avec possibilité de rotation autour de l'axe vertical , lesdites deux parties, respectivement interne (11) et externe (12) du bras (1) étant reliées, à leurs extrémités en vis-à-vis, par deux flasques de jonction (51, 52) maintenus appliqués l'un sur l'autre par des moyens de serrage amovibles, respectivement un flasque fixe de jonction (51) fixé sur un coté externe (42) de la partie interne d'appui (11) du bras (1) et un flasque de jonction tournant (52) fixé sur une extrémité interne de la partie externe pivotante (12), **caractérisé par le fait que** la partie interne (11) d'appui du bras (1) sur l'embase (2) forme un boîtier creux (4) dans lequel sont enfermés tous les mécanismes, ledit boîtier (4) étant limité par une paroi rigide cylindrique (40) centrée sur l'axe horizontal (10) du bras et s'étendant, entre un coté externe (42) sur lequel est fixé le flasque de jonction fixe (51) et un coté interne (41) sur lequelsont montés les moyens (7) de commande du pivotement de la partie externe (12) du bras autour de l'axe horizontal (10), de part et d'autre d'une partie centrale (43) prenant appui sur l'embase fixe (2) par l'intermédiaire d'un palier (3) de centrage sur l'axe vertical (20) de rotation du bras (1) et que la partie externe pivotante (12) du bras est portée, après desserrage des flasques de jonction (51, 52), par un arbre de centrage (6) monté rotatif, autour de l'axe horizontal (10), sur deux paliers à roulements écartés (63, 64), prenant appui sur la paroi cylindrique (40) du boîtier (4), de part et d'autre du palier (3) de centrage sur l'axe vertical (20), ledit arbre de centrage (6) s'étendant axialement, dans le prolongement de la partie pivotante (12) du bras, sur une longueur supérieure à celle du boîtier (4), entre deux extrémités dépassant à l'extérieur de celui-ci, respectivement une extrémité interne (61) sur laquelle est calé en rotation le moyen (7) de commande du pivotement et une extrémité externe (62) qui traverse le plan du flasque fixe de jonction (51) et est soudée sur la partie centrale du flasque tournant (52) de telle façon que l'ensemble constitué par la partie pivotante (12) du bras (1) prolongée par ledit arbre de centrage (6) forme une pièce monobloc.

2. - Dispositif de montage d'un appareillage selon la revendication 1, **caractérisé par le fait que** le flasque tournant (52) est muni, dans sa partie centrale, d'un orifice (55) dans lequel s'engage l'extrémité externe (62) de l'arbre de centrage (6) qui est soudée sur le pourtour dudit orifice central (55), de façon à solidariser la partie pivotante (12) du bras (1) avec l'arbre de centrage (6) qui sert, ainsi, d'une part à transmettre le couple de commande du pivotement appliqué sur son extrémité interne (61) par le moyen de commande de pivotement (7) et, d'autre part, à reprendre la charge de la partie externe (12) du bras (1) pour la transmettre à la partie interne d'appui (11) par les deux paliers à roulements écartés (63,64).

3. - Dispositif de montage d'un appareillage selon l'une des revendications 1 et 2, **caractérisé par le fait que** le flasque fixe de jonction (51) forme une plaque annulaire annulaire munie d'un orifice central (52) de même diamètre que le boîtier cylindrique (4) afin d'être enflé et soudé sur le coté externe (42) de celui-ci, perpendiculairement à l'axe (10).

4. - Dispositif de montage d'un appareillage selon l'une des revendications précédentes, **caractérisé par le fait que** le moyen de commande de la rotation de la partie pivotante (12) du bras (1) est un réducteur à vis sans fin (7) monté dans un carter (70) fixé sur la plaque (44) de fermeture du coté interne (41) du boîtier (4) et comprenant une vis sans fin (71) engrenant avec une roue (72) à denture hélicoïdale, qui est enfilée et calée en rotation sur une tige axiale (66) s'étendant au-delà de l'extrémité interne (61) de l'arbre de centrage (6) et dans le prolongement de celui-ci, à l'extérieur du boîtier (4).

5. - Dispositif de montage d'un appareillage selon la revendication 4, **caractérisé par le fait que** la roue (72) et la vis sans fin (71) du réducteur (7) sont placées entre deux parois latérales (73) du carter (70) qui sont montées rotatives sur des roulements (74) enfilés aux deux extrémités de la tige axiale (66).

6. - Dispositif de montage d'un appareillage selon l'une des revendications précédentes, dans lequel au moins la partie supérieure de l'embase (2) est en forme de colonne cylindrique (21) centrée sur un axe vertical (20), **caractérisé par le fait que** le boîtier (4) formant la partie interne d'appui (11) du bras est fixé, dans sa partie centrale (43), sur une pièce de centrage axial (8) formée d'un tube cylindrique (80) centré sur un axe perpendiculaire à celui du boîtier (4) et venant s'enfiler avec jeu sur la colonne cylindrique (21) de l'embase (2) qui est fermée, à sa partie supérieure, par une plaque (22) portant le palier (3) de centrage vertical du bras (1) sur lequel prend appui le boîtier (4).

7. - Dispositif de montage d'un appareillage selon la revendication 6, **caractérisé par le fait que** le palier (3) de centrage vertical du bras de suspension (1) comporte une bille porteuse unique (31) prenant appui sur une face centrale inférieure (45) du boîtier creux (4) et reposant sur un roulement à billes monté sur la plaque de fermeture supérieure (22) de la colonne (21) de l'embase (2).

8. - Dispositif de montage d'un appareillage selon l'une des revendications 6 et 7, **caractérisé par le fait que** le tube de centrage (80) prend appui sur la colonne (21) par l'intermédiaire d'au moins deux chemins de roulement horizontaux (9, 9') ménagés sur au moins deux niveaux écartés en hauteur et interposés entre la face cylindrique externe (24) de la colonne (21) et la face interne (84) de la paroi du tube de centrage (80).

9. - Dispositif de montage d'un appareillage selon la revendication 8, **caractérisé par le fait que** chaque chemin de roulement (9) comprend une série de billes jointives (91) disposées sur la périphérie de la colonne (21) entre deux collets circulaires (92, 93) soudés sur la face externe (24) de celle-ci et s'étendant horizontalement sur deux niveaux écartés d'une hauteur correspondant au diamètre des billes (91)

10. - Dispositif de montage d'un appareillage selon la revendication 9, **caractérisé par le fait que**, dans chaque chemin de roulement (9), l'espace entre les collets (92, 93) est rempli d'une couche de graisse de maintien des billes (91) par adhérence.

11. - Dispositif de montage d'un appareillage selon l'une des revendications 6 à 10, **caractérisé par le fait que** le tube cylindrique (80) constituant la pièce de centrage axial est muni, à sa partie supérieure, de deux orifices circulaires alignés (81) dans lesquels est enfilée et soudée la paroi cylindrique (40) du boîtier (4), ce dernier prenant appui, dans sa partie centrale (43), sur le palier de centrage vertical (3), par l'intermédiaire d'une plaque transversale (45) soudée sur le tube de centrage (80) et passant légèrement au dessous de la paroi cylindrique (40) du boîtier (4), de façon que ce dernier ne risque pas d'être déformé par les efforts d'appui sur le palier (3).

12. - Dispositif selon l'une des revendications précédentes, de montage sur une plateforme (B), d'un appareillage comportant au moins deux antennes placées l'une à coté de l'autre **caractérisé par le fait qu'**il comprend au moins deux organes allongés (14, 14') écartés l'un de l'autre, de support des antennes, respectivement un premier organe allongé (14) de support d'une première antenne (16) formant un mât fixé sur l'extrémité (13) de la partie externe pivotante (12) du bras (1) et un second organe allongé (14') de support d'une seconde antenne (16') qui est porté par le premier organe de support (14) et maintenu écarté de celui-ci par des entretoises (17).

13. -Dispositif selon l'une des revendications précédentes, de montage, sur une plateforme, d'un appareillage fixé sur un mât vertical rabattable en position d'entretien, ledit mâtétant relié à l'embase fixe par un organe de liaison articulé autour d'un axe horizontal, **caractérisé par le fait que**, le mât de support vertical (14) étant fixé à l'extrémité (13) de la partie externe pivotante (12) du bras (1), la longueur de celle-ci est telle que l'ensemble peut être installé sur un espace de dimensions réduites, la possibilité de rotation du dispositif autour de l'axe vertical (20) permettant d'orienter avec précision le bras de support (1) pour déposer l'appareillage en position d'entretien sur une zone libre de la plateforme (B).

14. - Procédé de mise en place, sur une plateforme, d'un dispositif de montage d'appareillage selon l'une des revendications 6 à 13, **caractérisé par le fait que** les différents composants du dispositif sont d'abord fabriqués en atelier et que, pour la mise en place sur une plateforme (B), après la construction d'une embase (2) ayant une partie supérieure en forme de colonne (21) et comportant, à sa base, une plaque (23) de fixation sur la plateforme, ainsi que d'un bras de support (1) comprenant une partie pivotante (12) de support de l'appareillage et une partie interne d'appui (11) formée d'un boîtier rigide (4) fixé sur un tube de centrage (80) qui est équipé, à l'avance, de deux chemins de roulement écartés (9, 9'), ladite colonne (21) est enfilée dans le tube de centrage (80) et solidarisée de façon amovible avec celui-ci, puis l'ensemble est transporté sur le site de montage de l'appareillage et l'embase (2) est, alors, fixée sur la plateforme (B) par sa plaque (23) puis désolidarisée du tube de centrage (80), le bras (11, 12) étant, alors, prêt pour la mise en service de l'appareillage.

15. - Procédé selon la revendication 14 de mise en place d'un dispositif de montage d'appareillage selon l'une des revendications 7 à 13, **caractérisé par le fait que** l'ensemble du bras de support (1) et de l'embase (2) est solidarisé provisoirement au moyen d'une tige de blocage (25) dont les extrémités passent dans deux paires diamétralement opposées d'orifices (26, 86) qui sont percés, respectivement, dans la paroi de la colonne (21) de l'embase (2) et dans la paroi du tube de centrage (80) et sont placés de façon à venir en coïncidence dans la position d'appui, sur le palier (3), du boîtier (4) avec le tube de centrage (80).

## Patentansprüche

1. - Vielseitige Vorrichtung für die Montage einer Apparatur auf einer Plattform, mit einem Arm (1) zum Aufhängen der Apparatur (C), der sich entlang einer horizontalen Achse (10) von einer auf der Plattform (B) befestigten Basis (2) bis zu einem freien, ein Element (14) zum Halten der Apparatur (C) in einer Position senkrecht zur horizontalen Achse (10) tragenden Ende (13) erstreckt und um die horizontale Achse (10) schwenkbar auf einer auf der Basis (2) aufliegenden und daran um eine senkrechte Achse (20) drehbar montierten Stützbaugruppe (11) montiert ist, Mitteln zur Steuerung der Schwenkung des Aufhängungsarms (1) um die horizontale Achse (10), die es ermöglichen, die Apparatur (C) aus einer senkrechten Arbeitsposition in eine angehobene Position zu schwenken, und Mitteln zur Steuerung der Schwenkung des Arms (1) mit der Stützbaugruppe (11) um die senkrechte Drehachse (20), die es ermöglichen, die Apparatur (C) in eine Wartungsposition über dem Niveau der Plattform (B) zu bringen, wobei der Aufhängungsarm (1) aus zwei Teilen besteht, die in Verlängerung zueinander entlang der horizontalen Achse (10) angeordnet sind, und zwar einem schwenkbaren äußeren Teil (12), der an seinem freien Ende (13) das Element (14) zum Halten der Apparatur (C) trägt, und einem inneren Teil (11), der die Dreheinheit zum Tragen des Arms (1) bildet und sich auf der Basis (2) mit der Möglichkeit einer Drehung um die senkrechte Achse abstützt, wobei die beiden Teile des Arms (1), das heißt der innere (11) und der äußere (12), an ihren gegenüberliegenden Enden durch zwei durch abnehmbare Klemmittel aufeinander gedrückte Verbindungsflansche (51, 52) miteinander verbunden sind, und zwar einen festen Verbindungsflansch (51), der an einer Außenseite (42) des inneren Stützteils (11) des Arms (1) befestigt ist, und einen drehbaren Verbindungsflansch (52), der an einem inneren Ende des schwenkbaren äußeren Teils (12) befestigt ist, **dadurch gekennzeichnet, daß** der innere Teil (11), mit dem sich der Arm (1) auf der Basis (2) abstützt, ein hohles Gehäuse (4) bildet, in dem alle Mechanismen eingeschlossen sind, wobei das Gehäuse (4) durch eine starre zylindrische Wand (40) begrenzt ist, die die horizontale Achse (10) des Arms als Achse hat und sich zwischen einem äußeren Ende (42), an dem der feste Verbindungsflansch (51) angebracht ist, und einem inneren Ende (41), an dem die Mittel (7) zur Steuerung der Drehung des äußeren Teils (12) des Arms um die horizontale Achse (10) montiert sind, beiderseits eines mittleren Teils (43), der sich über ein Lager (3) zum Zentrieren um die senkrechte Drehachse (20) des Arms (1) auf der festen Basis (2) abstützt, erstreckt, und daß der schwenkbare äußere Teil (12) des Arms nach Lösen der Verbindungsflansche (51, 52) von einer Zentrierwelle (6) getragen wird, die um die horizontale Achse (10) drehbar auf zwei voneinander beabstandeten Lagern (63, 64) angebracht ist, die sich an der zylindrischen Wand (40) des Gehäuses (4) beiderseits des Zentrierlagers (3) an der senkrechten Achse (20) abstützen, wobei sich die Zentrierwelle (6) axial in Verlängerung des schwenkbaren Teils (12) des Arms über eine Länge erstreckt, die größer als die des Gehäuses (4) ist, und zwar zwischen zwei nach außen vorstehenden Enden, einem inneren Ende (61), an dem das Mittel (7) zur Steuerung des Schwenkens drehfest befestigt ist, und einem äußeren Ende (62), das die Ebene des festen Verbindungsflansches (51) schneidet und mit dem mittleren Teil des drehbaren Flansches (52) so verschweißt ist, daß der durch die Zentrierwelle (6) verlängerte schwenkbare Teil (12) des Arms (1) ein einziges Stück bildet.

2. - Vorrichtung für die Montage einer Apparatur nach Anspruch 1, **dadurch gekennzeichnet, daß** der drehbare Verbindungsflansch (52) in seinem mittleren Teil mit einer Öffnung (55) versehen ist, in die das äußere Ende (62) der Zentrierwelle (6) eingreift, das mit dem Umfang der zentralen Öffnung (55) verschweißt ist, um den schwenkbaren Teil (12) des Arms (1) mit der Zentrierwelle (6) zu verbinden, die somit einerseits zur Übertragung des durch das Schwenksteuermittel (7) auf ihr inneres Ende (61) ausgeübte Schwenksteuermoment und andererseits zum Auffangen der Last des äußeren Teils (12) des Arms (1), um diese durch die beiden beabstandeten Lager (63,64)auf den inneren Stützteil (11) zu übertragen, dient.

3. - Vorrichtung für die Montage einer Apparatur nach einem der Ansprüche 1 und 2, **dadurch gekennzeichnet, daß** der feste Verbindungsflansch (51) eine ringförmige Platte bildet, die mit einer zentralen Öffnung (52) mit dem gleichen Durchmesser wie das zylindrische Gehäuse (4) versehen ist, um auf dessen Außenseite (42) senkrecht zur Achse (10) aufgezogen und verschweißt zu werden.

4. - Vorrichtung für die Montage einer Apparatur nach einem der vorhergehenden Ansprüche, **dadurch gekennzeichnet, daß** das Mittel zur Steuerung der Drehung des schwenkbaren Teils (12) des Arms (1) ein Schneckengetriebe (7) ist, das in einem Gehäuse (70) montiert ist, das an der Verschlußplatte (44) auf der Innenseite (41) des Gehäuses (4) befestigt ist und eine Endlosschraube (71) aufweist, die mit einem schraubenförmig verzahnten Rad (72) kämmt, das auf eine axiale Stange (66), die sich über das innere Ende (61) der Zentrierwelle (6) hinaus und in deren Verlängerung außerhalb des Gehäuses (4) erstreckt, aufgezogen und daran drehfest gesichert ist.

5. - Vorrichtung für die Montage einer Apparatur nach Anspruch 4, **dadurch gekennzeichnet, daß** das Rad (72) und die Endlosschraube (71) des Untersetzungsgetriebes (7) zwischen zwei Seitenwänden (73) des Gehäuses (70) angeordnet sind, die drehbar auf Lagern (74) montiert sind, die auf die beiden Enden der Axialstange (66) aufgezogen sind.

6. - Vorrichtung für die Montage einer Apparatur nach einem der vorhergehenden Ansprüche, wobei zumindest der obere Teil der Basis (2) die Form einer zylindrischen Säule (21) hat, die zu einer senkrechten Achse (20) zentrisch ist, **dadurch gekennzeichnet, daß** das Gehäuse (4), das den inneren Stützteil (11) des Arms bildet, in seinem mittleren Teil (43) an einem axialen Zentrierteil (8) befestigt ist, das aus einem zylindrischen Rohr (80) besteht, das zu einer Achse zentrisch ist, die senkrecht zu der des Gehäuses (4) ist und mit Spiel auf die zylindrische Säule (21) des Sockels (2) aufgezogen ist, die an ihrem oberen Teil durch eine Platte (22) verschlossen ist, die das Lager (3) zur senkrechten Zentrierung des Arms (1) trägt, auf dem sich das Gehäuse (4) abstützt.

7. - Vorrichtung für die Montage einer Apparatur nach Anspruch 6, **dadurch gekennzeichnet, daß** das Lager (3) zur senkrechten Zentrierung des Aufhängungsarms (1) eine einzige Stützkugel (31) aufweist, die sich auf einer unteren Mittelfläche (45) des hohlen Gehäuses (4) abstützt und auf einem Kugellager, das an der oberen Abschlußplatte (22) der Säule (21) des Sockels (2) montiert ist, ruht.

8. - Vorrichtung für die Montage einer Apparatur nach einem der Ansprüche 6 und 7, **dadurch gekennzeichnet, daß** sich das Zentrierrohr (80) über mindestens zwei horizontale, auf mindestens zwei in der Höhe voneinander beabstandeten Ebenen eingerichteten und zwischen der zylindrischen Außenfläche (24) der Säule (21) und der Innenfläche (84) der Wand des Zentrierrohrs (80) liegenden Kugellagerbahnen (9, 9') an der Säule (21) abstützt.

9. - Vorrichtung für die Montage einer Apparatur nach Anspruch 8, **dadurch gekennzeichnet, daß** jede Kugellagerbahn (9) eine Reihe aneinandergrenzender Kugeln (91) aufweist, die am Umfang der Säule (21) zwischen zwei auf die Außenfläche (24) derselben aufgeschweißten kreisförmigen Kragen (92, 93) angeordnet sind und sich horizontal über zwei Ebenen, die um eine Höhe voneinander beabstandet sind, die dem Durchmesser der Kugeln (91) entspricht, erstrecken.

10. - Vorrichtung für die Montage einer Apparatur nach Anspruch 9, **dadurch gekennzeichnet, daß** bei jeder Kugellagerbahn (9) der Raum zwischen den Kragen (92, 93) mit einer Schicht eines Fetts zum Zurückhalten der Kugeln (91) durch Adhäsion gefüllt ist.

11. - Vorrichtung für die Montage einer Apparatur nach einem der Ansprüche 6 bis 10, **dadurch gekennzeichnet, daß** das zylindrische Rohr (80), das den axialen Zentrierteil bildet, an seinem oberen Teil mit zwei aufeinander ausgerichteten kreisförmigen Öffnungen (81) versehen ist, in die die zylindrische Wand (40) des Gehäuses (4) eingebracht und verschweißt ist, wobei sich letzteres in seinem mittleren Teil (43) über eine Querplatte (45), die mit dem Zentrierrohr (80) verschweißt ist und wenig unterhalb der zylindrischen Wand (40) des Gehäuses (4) verläuft, auf dem senkrechten Zentrierlager (3) abstützt, so daß letzteres nicht Gefahr läuft, durch die Stützkräfte auf dem Lager (3) verformt zu werden.

12. - Vorrichtung nach einem der vorhergehenden Ansprüche, für die Montage einer Apparatur auf einer Plattform (B), wobei die Apparatur mindestens zwei nebeneinander angeordnete Antennen aufweist, **dadurch gekennzeichnet, daß** sie mindestens zwei längliche voneinander beabstandete Elemente (14, 14') zum Tragen der Antennen aufweist, und zwar ein erstes längliches Element (14) zum Tragen einer ersten Antenne (16), die einen Mast bildet, der am Ende (13) des schwenkbaren Außenteils (12) des Arms (1) befestigt ist, und ein zweites längliches Element (14') zum Tragen einer zweiten Antenne (16'), die vom ersten Stützelement (14) getragen und durch Abstandshalter (17) von diesem beabstandet gehalten wird.

13. - Vorrichtung nach einem der vorhergehenden Ansprüche, zur Montage einer an einem senkrechten Mast befestigten und in die Wartungsposition klappbaren Apparatur auf einer Plattform, wobei der Mast mit der festen Basis durch ein Verbindungselement verbunden ist, das um einen um eine horizontale Achse gelenkigen Gelenkkopf angelenkt ist, **dadurch gekennzeichnet, daß** die Länge des senkrechten Stützmastes (14), der am Ende (13) des schwenkbaren Außenteils (12) des Arms (1) befestigt ist, so bemessen ist, daß die Einheit auf einem Raum mit reduzierten Abmessungen installiert werden kann, wobei die Möglichkeit der Drehung der Vorrichtung um die senkrechte Achse (20) eine präzise Ausrichtung des Tragarms (1) ermöglicht, um das Gerät in der Wartungsposition auf einem freien Bereich der Plattform (B) zu platzieren.

14. - Verfahren für die Installation einer Vorrichtung für die Montage einer Apparatur nach einem der Ansprüche 6 bis 13 auf einer Plattform, **dadurch gekennzeichnet, daß** die verschiedenen Komponenten der Vorrichtung zunächst in der Werkstatt hergestellt werden und daß für die Installation auf einer Plattform (B) nach der Konstruktion einer Basis (2), die einen oberen Teil in Form einer Säule (21) aufweist und an ihrer Basis eine Platte (23) zur Befestigung auf der Plattform aufweist, sowie eines Tragarms (1) mit einem schwenkbaren Teil (12) zum Tragen der Apparatur und einem inneren Stützteil (11), der aus einem starren Gehäuse (4) besteht, das an einem Zentrierrohr (80) befestigt ist, das vorab mit zwei beabstandeten Laufbahnen (9, 9') ausgestattet ist, die Säule (21) in das Zentrierrohr (80) eingeführt und daran abnehmbar befestigt wird, dann die Einheit zum Montageort der Apparatur transportiert wird und die Basis (2) dann mit ihrer Platte (23) auf der Plattform (B) befestigt und dann vom Zentrierrohr (80) getrennt wird und der Arm (11, 12) dann für die Inbetriebnahme der Apparatur bereit ist.

15. - Verfahren nach Anspruch 14 zum Aufbau einer Vorrichtungsbefestigungsvorrichtung nach einem der Ansprüche 7 bis 13, **dadurch gekennzeichnet, daß** der gesamte Tragarm (1) und die Grundplatte (2) mittels einer Verriegelungsstange (25) vorübergehend befestigt ist, deren Enden durch zwei diametral gegenüberliegende Lochpaare (26, 86), die jeweils in die Säulenwand (21) der Aufnahme (2) und in die Wand des Zentrierrohres (80) gebohrt sind und

## Claims

1. - Multi-purpose device for installing an apparatus on a platform, comprising an arm (1) for suspending the apparatus (C) extending, along a horizontal axis (10), from a base (2) fixed on the platform (B) up to a free end (13) carrying a member (14) for supporting the apparatus (C) in a position perpendicular to the horizontal axis (10) and pivotally mounted around said horizontal axis (10) on a support assembly (11) bearing on the base (2) and rotatably mounted thereon around a vertical axis (20), means for controlling the pivoting of the suspension arm (1) around the horizontal axis (10), making it possible to pivot the apparatus (C), from a vertical service position to a raised position and means for controlling the pivoting of said arm (1) with the support assembly (11), around the vertical axis of rotation (20), making it possible to bring the apparatus(C) into a maintenance position above the level of the platform (B), the suspension arm (1) consisting of two parts arranged as an extension of one another along the horizontal axis (10), respectively a pivoting external part (12) carrying, at its free end (13), the member (14) for supporting the apparatus (C) and an internal part (11) constituting the rotating assembly for supporting the arm (1) and bearing on the base (2) with a possibility of rotation around the vertical axis, said two parts, respectively internal (11) and external (12) of the arm (1) being connected, at their opposite ends, by two junction flanges (51, 52) held applied to each other on the other by removable clamping means, respectively a fixed junction flange (51) fixed on an external side (42) of the internal support part (11) of the arm (1) and a rotating junction flange (52) fixed on an internal side of the external pivoting part (12), **characterized in that** the internal part (11) of the arm (1) bearing on the base (2) forms a hollow housing (4) in which are enclosed all the mechanisms, said housing (4) being limited by a rigid cylindrical wall (40) centered on the horizontal axis (10) of the arm and extending between an external side (42) on which is fixed the fixed junction flange (51) and an internal side (41) on which are mounted the means (7) for controlling the pivoting of the external part (12) of the arm around the horizontal axis (10), on both sides of a central part (43) bearing on the fixed base (2) via a bearing (3) for centering on the vertical axis (20) of rotation of the arm (1) and that the pivoting external part (12) of the arm is carried, after loosening the junction flanges (51, 52), by a centering shaft (6)which is rotatably mounted, around the horizontal axis (10), on two spaced roller bearings (63, 64), bearing on the cylindrical wall (40) of the housing (4), on either side of the bearing (3) for centering on the vertical axis (20), said centering shaft (6) extending axially, in the extension of the pivoting part (12) of the arm, over a length greater than that of the housing (4), between two ends projecting outside the latter, respectively an internal end (61) on which the pivoting control means (7) are fixed in rotation and an external end (62) which crosses the plane of the fixed junction flange (51) and which is welded to the central part of the rotating junction flange (52) in such a way that the assembly constituted by the pivoting part (12) of the arm (1) extended by said centering shaft (6) forms a single piece.

2. - Device for installing an apparatus according to claim 1, **characterized in that** the rotating flange (52) is provided, in its central part, with an orifice (55) in which engages the external end ( 62) of the centering shaft (6) which is welded around the periphery of said central orifice (55), so as to secure the pivoting part (12) of the arm (1) with the centering shaft (6) which serves , thus, on the one hand to transmit the pivoting control torque applied to its internal end (61) by the pivoting control means (7) and, on the other hand, to take over the load of the external part (12) of the arm (1) to transmit it to the internal support part (11) by the two spaced roller bearings (63,64).

3. - Device for installing an apparatus according to one of claims 1 and 2, **characterized in that** the fixed junction flange (51) forms an annular plate which is provided with a central orifice (52) having the same diameter as the cylindrical housing (4) in order to be threaded and welded on the external side (42) thereof, perpendicular to the axis (10).

4. - Device for installing an apparatus according to one of the preceding claims, **characterized in that** the means for controlling the rotation of the pivoting part (12) of the arm (1) is a worm gear reducer (7) mounted in a casing (70) fixed on the closing plate (44) of the internal side (41) of the housing (4) and comprising an endless screw (71) meshing with a wheel (72) with helical teeth, which is threaded and locked in rotation on an axial rod (66) extending beyond the internal end (61) of the centering shaft (6) and in the extension thereof, outside the housing (4).

5. - Device for installing an apparatus according to claim 4, **characterized in that** the wheel (72) and the endless screw (71) of the reducer (7) are placed between two side walls (73) of the casing (70), which are rotatably mounted on roller bearings (74) which are threaded on both ends of the axial rod (66).

6. - Device for installing an apparatus according to one of the preceding claims, in which at least the upper part of the base (2) is in the form of a cylindrical column (21) centered on a vertical axis (20), **characterized by** the fact that the housing (4) forming the internal support part (11) of the arm is fixed, in its central part (43), on an axial centering piece (8) which is formed of a cylindrical tube (80) centered on an axis perpendicular to that of the housing (4) and getting engaged with play on the cylindrical column (21) of the base (2) which is closed, at its upper part, by a plate (22) carrying the bearing (3) for vertical centering of the arm (1) on which the housing (4) rests.

7. - Device for installing an apparatus according to claim 6, **characterized in that** the bearing (3) for vertical centering of the suspension arm (1) comprises a single supporting ball (31) bearing on a lower central face (45) of the hollow housing (4) and resting on a ball roller bearing mounted on the upper closing plate (22) of the column (21) of the base (2).

8. - Device for installing an apparatus according to one of claims 6 and 7, **characterized in that** the centering tube (80) bears on the column (21) via at least two horizontal rolling paths (9, 9') which are provided on at least two levels spaced apart in height and interposed between the external cylindrical face (24) of the column (21) and the internal face (84) of the wall of the centering tube (80) .

9. - Device for installing an apparatus according to claim 8, **characterized in that** each rolling path (9) comprises a series of contiguous balls (91) arranged on the periphery of the column (21) between two circular collars (92, 93) welded to the external face (24) thereof and extending horizontally over two levels spaced apart by a height corresponding to the diameter of the balls (91)

10. - Device for installing an apparatus according to claim 9, **characterized in that**, in each rolling path (9), the space between the collars (92, 93) is filled with a layer of grease for retaining the balls (91) by adhesion.

11. - Device for installing an apparatus according to one of claims 6 to 10, **characterized in that** the cylindrical tube (80) constituting the axial centering piece is provided, at its upper part, with two aligned circular orifices ( 81) into which is threaded and welded the cylindrical wall (40) of the housing (4), said housing (4) resting, in its central part (43), on the vertical centering bearing (3), via a transverse plate (45) welded to the centering tube (80) and passing slightly below the cylindrical wall (40) of the housing (4), so that the latter does not risk being deformed by the support forces on the bearing (3).

12. - Device according to one of the preceding claims, for installing on a platform (B), an apparatus comprising at least two antennas placed one next to the other **characterized by** the fact that it comprises at least two elongated members (14, 14') spaced apart from each other, for supporting the antennas, respectively a first elongated member (14) for supporting a first antenna (16) forming a mast fixed on the end (13) of the pivoting external part (12) of the arm (1) and a second elongated member (14') for supporting a second antenna (16') which is carried by the first support member (14) and kept spaced apart from this by spacers (17).

13. - Device according to one of the preceding claims, for installing, on a platform, an apparatus fixed on a vertical mast which can be pulled down into a maintenance position, said mast being connected to the fixed base by a connecting member articulated around an horizontal axis, **characterized in that**, the vertical support mast (14) being fixed to the end (13) of the pivoting external part (12) of the arm (1), the length of the latter is such that the assembly can be installed in a space of reduced dimensions, the possibility of rotation of the device around the vertical axis (20) making it possible to precisely orient the support arm (1) to place the apparatus in maintenance position on a free area of the platform (B).

14. - Method for placing, on a platform, a device for installing an apparatus according to one of claims 6 to 13, **characterized in that** the different components of the device are first manufactured in a workshop and that , for placing it on a platform (B), after manufacturing a base (2) having an upper part in the form of a column (21) and comprising, at its base, a plate (23) for fixing on the platform, as well as a support arm (1) comprising a pivoting part (12) for supporting the apparatus and an internal support part (11) formed by a rigid housing (4) fixed on a centering tube (80) which is equipped, in advance, with two spaced rolling paths (9, 9'), said column (21) is threaded into the centering tube (80) and removably secured thereto , then the assembly is transported to the mounting site of the apparatus and the base (2) is then fixed on the platform (B) by its plate (23), then separated from the centering tube (80), the arm (11, 12) being then ready for putting the apparatus into service.

15. - Method according to claim 14 for placing a device for installing an apparatus according to one of claims 7 to 13, **characterized in that** the assembly of the supporting arm (1) and the base (2) are provisorily jointed by a blocking rod (25), the ends of which passing in two diametrically opposed pairs of holes (26, 86) which are respectively pierced in the wall of the column (21) of the base (2) and in the wall of the centering tube (80) and are placed in such a way to be coincident in the resting position on the bearing (3) of the housing (4) with the centering tube (80).
